# FASCICULE DE BREVET EUROPEEN

(11) **EP 2 438 585 B1**
(45) Date de publication et mention de la délivrance du brevet: **21.01.2015**
(21) Numéro de dépôt: 10709726.3
(22) Date de dépôt: 18.03.2010
(51) Int. Cl.: G09F 15/00, G09F 1/06

(54) **SUPPORT DE PRESENTOIR D'INFORMATIONS A AU MOINS UNE FACE AVANT DE PRESENTATION ET UNE FACE ARRIERE**
STÜTZE FÜR EINE INFORMATIONSANZEIGE MIT MINDESTENS EINER FRONTANZEIGESEITE UND EINER RÜCKSEITE
SUPPORT FOR AN INFORMATION DISPLAY HAVING AT LEAST ONE FRONT DISPLAY FACE AND A REAR FACE

(30) Priorité: 15.05.2009 FR 0902371
(43) Date de publication de la demande: 11.04.2012
(73) Titulaire: L'Hotel, François, 75016 Paris (FR)
(72) Inventeur: L'Hotel, François, 75016 Paris (FR)
(74) Mandataire: Argyma
(86) Numéro de dépôt international: PCT/EP2010/053564
(87) Numéro de publication internationale: WO 2010/130485

(56) Documents cités:
- EP-A2- 1 610 283
- WO-A1-2009/039608
- GB-A- 2 370 977
- US-A- 4 790 714

## Description

Le domaine de l'invention est celui des présentoirs supports d'information pour communication ou publicité visuelle sur les lieux de vente dite PLV. Il s'agit en l'espèce de colonnes repliables sur elles-mêmes et dépliables automatiquement, avec, pour avantage, de pouvoir être transportées et stockées dans d'excellentes conditions, d'une part, et d'être très rapidement installées sur site, d'autre part.

Plus précisément, l'invention concerne un support de présentoir d'informations à au moins une face avant de présentation et une face arrière, comprenant au moins un flan d'un matériau sensiblement rigide et pliable comportant la dite face de présentation, le support pouvant être entraîné d'un état replié à un état déplié sous l'action de dispositifs exerçant leurs actions de façon discrètement répartie le long de la face de présentation du flan, chaque dispositif comportant des moyens de contrainte, pour déplier le support, et des moyens de maintien du support dans son état déplié, le repliement du support s'effectuant contre l'action des moyens de contrainte desdits dispositifs.

On notera que quand le support ne comporte qu'une face avant de présentation et une face arrière, de présentation ou non, les dispositifs de contrainte sont aussi prévus pour bomber la face de présentation du flan et les moyens de maintien sont aussi prévus pour maintenir la face de présentation dans l'état bombé.

Par le brevet FR-2824946, on connaît un tel support dont les dispositifs de contrainte et de maintien sont des ensembles comportant, chacun, un bracelet élastique de contrainte et une bande de maintien destinée à venir en butée contre une portion de bordure repliée du flan, à ses deux bouts ou à un seul, la bande étant articulée par son autre bout au flan, près d'un bord latéral de la face de présentation. On connait aussi un support de même type, avec deux faces de présentation reliées entre elles par leurs bords et comportant, entre elles, les élastiques de contrainte et des plaquettes de maintien repliables et fixées au centre des faces de présentation ou sur leurs bords latéraux, du côté interne.

A partir d'un état replié, il suffit de commencer à déplier le support pour que, sous l'action des élastiques de contrainte, il se déplie complètement automatiquement. A l'inverse, le repliement du support s'effectue en étirant les élastiques de contrainte.

On peut prétendre que la nécessité de disposer, pour le dépliement du support, d'ensembles à deux pièces, une bande de maintien et un élastique de contrainte, n'est pas l'idéal au plan de la fabrication, de la pose, du prix, voire même du poids. En outre, après un bon nombre de manipulations de dépliement/repliement, on peut craindre que les élastiques ne se soient affaiblis ou détendus, que leur force ne soit plus suffisante pour exercer correctement leur fonction de contrainte, sans parler des risques qu'ils ne se cassent sous l'action de la chaleur ou des rayons UV ou du fait que leur longueur ait été mal calculée et qu'ils soient trop courts.

On a déjà songé à n'utiliser que des élastiques de contrainte, sans bandes de maintien, en fixant par leurs deux bouts des cordons élastiques aux bords latéraux du support, le maintien de la face de présentation dans son état bombé, lorsque c'est le cas, étant assuré par l'équilibre entre la force des cordons élastiques et la force « d'ouverture » de la face bombée. Mais une telle solution n'évite pas les inconvénients des élastiques présentés plus haut.

On a aussi déjà songé à ne pas utiliser d'élastiques.

Par le brevet FR-2876261, on connaît un support à deux faces de présentation reliés entre elles par leurs bords et comportant, entre elles, des plaquettes de maintien repliables fixées aux faces de présentation, du côté interne, mais c'est l'opérateur qui doit déplier le support et manuellement commencer à contraindre les faces de présentation, en rapprochant leurs bords, avant de déplier les plaquettes de maintien et faire basculer des portions de verrouillage des plaquettes pour les verrouiller dans leur état de maintien et maintenir déplié le support.

Dans les deux derniers cas présentés ci-dessus, les supports comportent des pièces uniques de contrainte et/ou de maintien, supports dont on bombe la ou les faces de présentation en rapprochant leurs bords, mais avec, dans le premier cas, l'inconvénient des élastiques et, dans le deuxième cas, l'obligation d'une action de contrainte positive des opérateurs.

On connaît encore, par le brevet brésilien PI 0303694, un support du type de celui du brevet FR-2876261, avec des dispositifs de maintien fixés entre les deux faces, qui peuvent évoluer entre un état plié et un état déployé et verrouillé de maintien du support à l'état déplié. Si, ici aussi, l'opérateur doit intervenir pour modifier l'état des dispositifs de maintien, en poussant dessus, on notera que les faces de présentation prennent leur état bombé et le support, son état déplié, non par rapprochement des bords latéraux des faces, mais directement par écartement des faces de présentation. WO 2009/039608 décrit un autre support de présentoir d'informations ayant une forme de colonne repliable.

L'invention de la présente demande vise à proposer une solution libre de toutes les difficultés présentées ci-dessus.

Ainsi l'invention concerne un support selon la revendication 1

Ainsi, les dipositifs de contrainte et de maintien, constitués chacun d'une pièce unique d'écartement, exercent seuls leur fonction de contrainte, en évoluant de leur état contraint à leur état de repos, et leur fonction de maintien, du fait même d'avoir atteint leur état de repos dans lequel ils assurent le maintien de l'état déplié du support.

Dans la forme de réalisation préférée du support de l'invention, lesdits dispositifs sont à effet mémoire pour, après contrainte, retrouver leur état de repos.

Alors, les dipositifs sont avantageusement dotés d'une élasticité qui assure leur effet mémoire.

Dans ce cas, les dipositifs peuvent être constitués d'un patin en matériau alvéolaire élastique, par exemple une mousse de polyuréthane, fixé à l'une des deux faces ou aux deux.

Mais les dispositifs peuvent aussi être constitués d'un ressort de compression (ressort à boudin), fixé à l'une des deux faces ou aux deux, ou encore d'une lame élastique flexible, fixée à l'une des deux faces seulement.

On notera que la mousse « élastique » est en phase de devenir un matériau propre et écologique. Qu'il s'agisse de patins en mousse, de ressorts ou de lames, pour ne considérer que ces exemples, même si leur fonction de contrainte peut s'émousser avec l'usage et le temps, c'est sans commune mesure avec le risque d'usure ou de cassure des élastiques.

Les dispositifs d'écartement peuvent être fixés dans la partie centrale du support ou près de leurs bords latéraux.

Quand le support ne comporte qu'une face avant de présentation et une face arrière, les dispositifs de contrainte et de maintien sont aussi prévus pour bomber la face de présentation du flan et pour la maintenir dans l'état bombé, les dispositifs étant agencés pour, à l'état de repos, contraindre et bomber la face avant de présentation.

On vient de faire référence à des supports de présentoir d'informations comportant une pluralité de dispositifs de contrainte et de maintien exerçant leurs actions de façon discrètement répartie le long des faces du support. C'est industriellement la solution la plus intéressante, car la plus souple, la plus légère, la moins chère.

L'invention sera mieux comprise à l'aide de la description suivante de plusieurs formes de réalisation du support de l'invention, en référence au dessin en annexe, sur lequel
- la figure 1 est une vue du fian à plat d'une première forme de réalisation du support de l'invention ;
- la figure 2 est une vue du support à l'état déplié obtenu avec le flan de la figure 1 , en perspective de dessus et de trois quarts ;
- la figure 3 est une vue du support de la figure 2, en perspective de dessus, de face ;
- la figure 4 est une vue en bout du support des figures 2, 3, à l'état déplié ;
- la figure 5 est une vue du support des figures 2, 3, en cours de repliement ;
- la figure 6 est une vue en bout du support de la figure 5 ;
- la figure 7 est une vue du support des figures 2, 3, 5, à l'état replié ;
- la figure 8 est une vue en bout du support de la figure 7, les deux faces aplaties l'une contre l'autre ;
- la figure 9 est une vue du flan de la figure 1 , avec des patins de mousse et en cours de formation du support ;
- la figure 10 est une vue du flan de la figure 1, avec des lames élastiques et en cours de formation ;
- la figure 11 est une vue du flan de la figure 1, avec des ressorts de compression et en cours de formation;
- les figures 12a, 12b, 12c sont des vues en bout d'une quatrième forme de réalisation du support de l'invention, à quatre faces, à l'état déplié, en cours de repliement et pratiquement à l'état replié, respectivement et
- les figures 13a, 13b, 13c sont des vues en bout d'une cinquième forme de réalisation, du support de l'invention, à trois faces, à l'état déplié, en cours de repliement et pratiquement à l'état replié, respectivement.

Le flan de support de présentoir 1 de la figure 1 est ici en papier cartonné, qui est un matériau sensiblement rigide et pliable. Il comporte, toujours ici, deux suites de quatre panneaux 2-5 et 6-9 s'étendant de part et d'autre d'une ligne médiane longitudinale 10, destinée, après pliage, à former l'un des deux bords latéraux du support. Les panneaux des deux suites, adjacents entre eux, s'étendent de part et d'autre de trois lignes de pliage transversales 11-13, orthogonales à la ligne médiane longitudinale 10. Tous les panneaux sont identiques entre eux et les surfaces extérieures des panneaux des deux suites sont destinées à former ici deux faces de présentation avant 14, et arrière 15 du support.

Chaque panneau est prolongé latéralement, du côté opposé à celui de la ligne longitudinale de pliage 10, par une bordure 16 de montage et de fermeture du support. Chaque bordure 16 est échancrée des deux côtés et elle est destinée à être repliée autour du bord 17 du panneau associé, pour pouvoir être plaquée et fixée à la bordure associée du panneau adjacent de même niveau, soit les paires de panneaux 2, 6 ; 3, 7 ; 4, 8 ; 5, 9. Depuis le bord externe 18 de chaque bordure 16, on a ménagé deux découpes 19, 20 en portion d'arc débouchant sur un petit orifice 21 destiné à recevoir un élastique de maintien des deux bordures 16 de chaque paire de panneaux de même niveau serrées l'une contre l'autre et ainsi fixées l'une à l'autre.

En des zones 22, 23, 24 des panneaux 6, 7, 8, respectivement sur la surface intérieure 28 de la portion de flan destinée à devenir la face arrière 15, on a prévu de fixer, ici par collage (figure 9), trois patins 25, 26, 27 en mousse alvéolaire élastique, ici en polyuréthane. Chaque patin a ici une forme parallèlipipédique relativement allongée, c'est-à-dire suffisament longue pour pouvoir assurer sa fonction de contrainte et d'écartement qui va être abordée plus loin.

Le support de présentoir est formé en rabattant les deux suites de panneaux 2-5, 6-9, l'une sur l'autre, après pliage du flan 1 autour de la ligne médiane 10, juxtaposition des bordures 16, deux à deux et maintien dans cet état de juxtaposition les unes contre les autres par des élastiques passés dans les découpes 19, 20.

Une fois formé (figure 2), le présentoir a la forme d'une colonne verticale à deux bords latéraux 10 et 29, le bord 29 étant formé par les bords externes 18 des bordures 16, s'étendant dans le prolongement les uns des autres.

Sur la figure 2, le présentoir se présente sous forme d'une colonne verticale déployée, qui peut être repliée sur elle-même par rabattement les uns sur les autres des panneaux 2-9.

On notera que les patins 25-27 sont écartés les uns des autres, si bien que leur action globale s'exerce sur la hauteur de la colonne mais de façon discrètement répartie sur cette hauteur, c'est-à-dire le long des faces de présentation.

De l'état déplié, ou déployé, de la figure 2, on peut replier le support (figures 5-8), par repliement des panneaux 2-9 les uns sur les autres.

A cet effet, on aplatit les deux faces 14, 15 l'une sur l'autre en écrasant les patins 25-27 (figure 8), l'aplatissement étant possible grâce au glissement relatif des bordures 16 qui est permis par les élastiques de fixation. Le repliement des panneaux les uns contre les autres s'effectue autour des lignes de pliage transversales 11-13 (figure 5), alternativement d'un côté et de l'autre, en accordéon, avant de maintenir l'ensemble ainsi reployé par tout moyen approprié, par exemple un élastique (figure 7), Le déploiement s'effectue encore plus simplement, en enlevant l'élastique qui maintient le support à l'état replié, sous l'action de l'expansion et de la détente des patins 25-27 qui, depuis leur état contraint, écartent les faces 14, 15 l'une de l'autre, jusqu'à ce que, évoluant vers leur état de repos, ces patins atteignent cet état de repos ou un état de quasi repos dans lequel leur action équilibre la force d'ouverture des faces de présentation 14, 15.

Les patins 25-27, en mousse alvéolaire élastique, du fait de cette élasticité, d'une part, et du fait qu'à l'état replié du support, ils sont eux-même comprimés, ou contraints, d'autre part, exercent, sur les faces de présentation 14, 15, une action de contrainte qui va les écarter l'une de l'autre pour déplier le support. De surcroît, comme la colonne support en question est une colonne à deux faces, quand les patins écartent les deux faces l'une de l'autre, les deux faces se bombent par rapprochement des deux bords latéraux 10, 29, l'action de contrainte des patins s'exerçant donc également pour bomber les deux faces. A la fin du processus de déploiement du support, comme cela a été dit plus haut, il va s'établir un équilibre entre, d'une part la force d'ouverture exercée par les faces 14, 15 pour reprendre leur état plan et tendant à les rapprocher l'une de l'autre et à recomprimer les patins, et, d'autre part, la force des patins s'exerçant en sens inverse, tendant à leur faire prendre leur état de repos non comprimé. C'est ainsi que les patins de contrainte et d'écartement exercent donc également une action de maintien du support dans son état déplié. Dans le cas d'un support à deux faces, les patins exercent donc également une action de maintien des faces dans leur état bombé. Les patins exercent ces fonctions de contrainte et de maintien seuls.

En définitive, les patins en mousse alvéolaire, qui sont des pièces uniques, ou unitaires, à un seul élément, évoluent entre un état contraint, quand ils sont comprimés parce que le support est à l'état replié, et un état de repos (ou de quasi repos), dans lequel ils maintiennent le support dans l'état déplié.

De façon générale, on peut également qualifier les patins définis ci-dessus comme dispositifs à effet mémoire assuré ici par leur élasticité.

On vient de décrire une colonne support, avec, pour dispositifs de contrainte et d'écartement et de maintien, des patins en mousse alvéolaire élastiques.

Les colonnes supports des figures 10 et 11, dont les éléments identiques à ceux de la colonne support des figures 2-9 portent les mêmes références, comportent, comme dispositifs de contrainte et de maintien à effet mémoire, des lames ressorts 35-37 et des ressorts à boudin 45-47, en lieu et place des patins 25-27.

Les lames ressorts, élastiques et flexibles, comportent chacune, une plage d'extrémité 38, pour sa fixation à la surface intérieure 28 de la face 15, une portion intermédiaire 39 flexible et élastique et à zone centrale d'inflexion, et une deuxième plage d'extrémité 40, libre, et pouvant glisser sur la surface intérieure 41 de la face 14 lors du repliement et du dépliement de !a colonne support.

Quand on replie le support, le fait, de rabattre les deux faces l'une sur l'autre et de replier les panneaux les uns sur les autres, aplatit les lames 35-37 qui, lors du dépliement, reprendront leur forme de repos pour écarter les deux faces l'une de l'autre.

Les ressorts à boudin 45-47 de la colonne de la figure 11, ne sont fixés qu'à la surface intérieure 28 de la face 15 par une spire d'extrémité, l'autre spire d'extrémité restant libre, alors qu'elle pourrait être également fixée à la surface intérieure 41 de la face 14. Les ressorts à boudin 45-47 fonctionnent comme les lames 35-37. A l'état replié de la colonne, les ressorts sont comprimés et quand ils peuvent reprendre leur état de repos, ils écartent les deux faces 14, 15 l'une de l'autre.

On a considéré des colonnes supports dans lesquelles les patins en mousse, les lames ressorts et les ressorts à boudin sont fixés au centre des panneaux, et donc des faces, près des lignes de pliage transversales. Tout autre disposition serait parfaitement envisageable, comme, par exemple, près des bords latéraux, c'est-à-dire près des bordures 16 ou de la ligne de pliage longitudinale 10.

On a décrit des colonnes supports à deux faces (figures 1-11). Mais l'invention s'applique tout aussi bien à des colonnes support à plus de deux faces, par exemple à trois faces 51, 52, 53 (figures 13a, 13b, 13c), avec une section transversale triangulaire, ou encore à quatre faces 61, 62, 63, 64 (figures 12a, 12b, 12c), avec une section transversale rectangulaire, les dispositifs de contrainte et de maintien 55, 65 étant disposés comme précédemment, entre deux faces opposées 62, 64 (colonnes à quatre faces) ou deux faces adjacentes 52, 53 (colonnes à trois faces). Avec une colonne à trois faces, la face 51 libre du dispositif de contrainte 55 pourrait comporter une ligne de pliure 54, pour former, lors du repliement de la colonne, une arête s'éloignant de l'arête opposée 56 de la colonne, reliant les deux autres faces 52, 53 se rapprochant l'une de l'autre jusqu'à s'appliquer l'une sur l'autre (figure 13c), la troisième face étant alors complètement repliée sur elle-même en deux demi-faces 51', 51".

Avec une colonne à quatre faces 61-64, le reploiement et la mise à plat s'effectuerait par articulation des faces adjacentes deux à deux 61, 62 et 63, 64 ou 61, 64 et 62, 63 autour des quatre arêtes 66, 67, 68, 69 formant la colonne.

## Revendications

1. Support de présentoir d'informations, ayant une forme de colonne repliable, comportant au moins une face avant de présentation (14) et une face arrière (15), ledit support comprenant au moins un flan (1) d'un matériau sensiblement rigide et pliable comportant la dite face de présentation (14), le support pouvant être entraîné d'un état replié à un état déplié sous l'action de dispositifs de contrainte et de maintien (25-27) exerçant leurs actions de façon discrètement répartie le long de la face de présentation (14) du flan (1), chaque dispositif de contrainte et de maintien (25-27) comportant des moyens de contrainte, pour déplier le support, et des moyens de maintien du support dans son état déplié, le repliement du support s'effectuant contre l'action des moyens de contrainte desdits dispositifs (25-27), charactérisé en ce que chaque dispositif de contrainte et de maintien (25-27) est constitué
par une pièce unique d'écartement qui est fixée à au moins une desdites faces (15) et qui est en appui sur l'autre desdites face de manière à écarter lesdites faces avant (14) et arrière (15) du support, lesdits dispositifs de contrainte et de maintien (25-27) sont agencés pour pouvoir évoluer entre un état contraint, à l'état replié du support, et un état de repos, dans lequel ils maintiennent le support dans l'état déplié.

2. Support selon la revendication 1, dans lequel lesdits dispositifs de contrainte et de maintien (25-27) sont à effet mémoire, pour, après contrainte, retrouver leur état de repos.

3. Support selon la revendication 2, dans lequel lesdits dispositifs de contrainte et de maintien (25-27) sont dotés d'une élasticité qui assure leur effet mémoire.

4. Support selon la revendication 3, dans lequel lesdits dispositifs de contrainte et de maintien (25-27) sont constitués par des patins en matériau alvéolaire élastique

5. Support selon la revendication 4, dans lequel les patins (25-27) ne sont fixés qu'à une seule face (15).

6. Support selon la revendication 3, dans lequel lesdits dispositifs de contrainte et de maintien (25-27) sont constitués par des ressorts de compression (45-47).

7. Support selon la revendication 3, dans lequel lesdits dispositifs de contrainte et de maintien (25-27) sont constitués par des lames élastiques flexibles (35-37) fixées à l'une (15) seulement des deux faces (14, 15).

8. Support selon l'une des revendications 1 à 7, dans lequel il n'est prévu que deux faces (14, 15), les dispositifs de contrainte et de maintien (25-27) étant prévus pour bomber la face de présentation (14) du flan (1) et pour la maintenir dans l'état bombé, les dispositifs étant agencés pour, à l'état de repos, contraindre et bomber la face avant de présentation (14).

9. Support selon l'une des revendications 1 à 7, dans lequel il est prévu au moins trois faces.

## Patentansprüche

1. Informationspräsentationsträger, der eine zusammenfaltbare Säulenform hat, der mindestens eine Präsentationsvorderseite (14) und eine Rückseite (15) aufweist, wobei der Träger mindestens eine Flanke (1) aus einem im Wesentlichen starren und faltbaren Material aufweist, die die Präsentationsseite (14) aufweist, wobei der Träger von einem zusammengefalteten Zustand zu einem aufgefalteten Zustand unter der Einwirkung von Spann- und Haltevorrichtungen (25-27) angetrieben werden kann, die ihre Wirkungen diskret entlang der Präsentationsseite (14) der Flanke (1) ausüben, wobei jede Spann- und Haltevorrichtung (25-27) Spannmittel aufweist, um den Träger aufzufalten, und Haltemittel des Trägers in seinem aufgefalteten Zustand, wobei das Zusammenfalten des Trägers gegen die Wirkung der Spannmittel der Vorrichtungen (25-27) erfolgt, **dadurch gekennzeichnet, dass** jede Spann- und Haltevorrichtung (25-27) aus einem einzigen Abspreizteil besteht, das an mindestens einer der Seiten (15) befestigt ist und auf der anderen der Seiten derart aufliegt, dass die Vorderseite (14) und die Rückseite (15) des Trägers beabstandet werden, wobei die Spann- und Haltevorrichtungen (25-27) eingerichtet sind, um zwischen einem Spannzustand, im zusammengefalteten Zustand des Trägers, und einem Ruhezustand, in dem sie den Träger in dem aufgefalteten Zustand halten, übergehen können.

2. Träger nach Anspruch 1, bei dem die Spann- und Haltevorrichtungen (25-27) Memory-Effekt haben, um nach dem Spannen wieder den Ruhezustand einzunehmen.

3. Träger nach Anspruch 2, bei dem die Spann- und Haltevorrichtungen (25-27) mit einer Elastizität versehen sind, die ihren Memory-Effekt sicherstellt.

4. Träger nach Anspruch 3, bei dem die Spann- und Haltevorrichtungen (25-27) aus Kufen aus elastischem Zellmaterial bestehen.

5. Träger nach Anspruch 4, bei dem die Kufen (25-27) nur auf einer Seite (15) befestigt sind.

6. Träger nach Anspruch 3, bei dem die Spann- und Haltevorrichtungen (25-27) aus Druckfedern (45-47) bestehen.

7. Träger nach Anspruch 3, bei dem die Spann- und Haltevorrichtungen (25-27) aus biegsamen elastischen Klingen (35-37) bestehen, die nur an einer (15) der zwei Seiten (14, 15) befestigt sind.

8. Träger nach einem der Ansprüche 1 bis 7, bei dem nur zwei Seiten (14, 15) vorgesehen sind, wobei die Spann- und Haltevorrichtungen (25-27) vorgesehen sind, um die Präsentationsseite (14) der Flanke (1) zu wölben und sie in einem gewölbten Zustand zu halten, wobei die Vorrichtungen eingerichtet sind, um im Ruhezustand die Präsentationsvorderseite (14) zu spannen und zu wölben.

9. Träger nach einem der Ansprüche 1 bis 7, bei dem mindestens drei Seiten vorgesehen sind.

## Claims

1. Support for an information display, being in the shape of a foldable column and comprising at least one front display face (14) and one rear face (15), said support comprising at least one blank (1) made of a substantially rigid and foldable material comprising said display face (14), it being possible for the support to be driven from a folded state to an unfolded state under the action of stressing and holding devices (25-27) which act so as to be distributed discretely along the display face (14) of the blank (1), each stressing and holding device (25-27) comprising stressing means for unfolding the support and holding means for the support when said support is unfolded, the support being folded against the action of the stressing means of said devices (25-27), **characterised in that** each stressing and holding device (25-27) is formed by one single spreading part that is fixed to at least one of said faces (15) and which is supported on the other of said faces such as to spread said front face (14) and rear face (15) of the support, said stressing and holding devices (25-27) are arranged so as to be able to change between a stressed state, in the folded state of the support, and a rest state, in which said devices hold the support in the unfolded state.

2. Support according to claim 1, wherein said stressing and holding devices (25-27) have a memory effect so as to return to their rest state after being stressed.

3. Support according to claim 2, wherein said stressing and holding devices (25-27) are provided with a resilience that ensures their memory effect.

4. Support according to claim 3, wherein said stressing and holding devices (25-27) are formed by pads made of a resilient cellular material.

5. Support according to claim 4, wherein the pads (25-27) are fixed to one face (15) only.

6. Support according to claim 3, wherein said stressing and holding devices (25-27) are formed by compression springs (45-47).

7. Support according to claim 3, wherein said stressing and holding devices (25-27) are formed by flexible resilient strips (35-37) fixed to just one (15) of the two faces (14, 15).

8. Support according to any of claims 1 to 7, wherein only two faces (14, 15) are provided, the stressing and holding devices (25-27) being provided to bend the display face (14) of the blank (1) and to hold said display face in the bent state, said devices being arranged to, when in the rest state, stress and bend the front display face (14).

9. Support according to any of claims 1 to 7, wherein at least three faces are provided.
